# EUROPÄISCHE PATENTSCHRIFT

(11) **EP 1 951 459 B1**
(45) Veröffentlichungstag und Bekanntmachung des Hinweises auf die Patenterteilung: **24.12.2008**
(21) Anmeldenummer: 06792032.2
(22) Anmeldetag: 13.09.2006
(51) Int. Cl.: B22D 41/50

(54) **TAUCHAUSGUSS FÜR FLÜSSIGE METALLE, INSBESONDERE FÜR STAHLWERKSTOFFE**
SUBMERGED NOZZLE FOR LIQUID METALS, ESPECIALLY STEEL MATERIALS
BUSETTE DE COULEE IMMERGEE POUR METAUX LIQUIDES, EN PARTICULIER POUR ACIERS

(30) Priorität: 04.10.2005 DE 102005047399
(43) Veröffentlichungstag der Anmeldung: 06.08.2008
(73) Patentinhaber: SMS Demag AG, 40237 Düsseldorf (DE)
(72) Erfinder: PARSCHAT, Lothar, 40885 Ratingen (DE); MOSSNER, Wolfgang, 40699 Erkrath (DE); HEIDEMANN, Rolf-Peter, 09526 Olbernhau (DE); VOGL, Norbert, 40883 Ratingen (DE)
(74) Vertreter: Klüppel, Walter
(86) Internationale Anmeldenummer: PCT/EP2006/008913
(87) Internationale Veröffentlichungsnummer: WO 2007/039052

(56) Entgegenhaltungen:
- WO-A1-01/72454
- DE-A1- 2 446 165
- JP-A- 5 200 507
- JP-A- 6 262 302
- JP-A- 63 052 756
- JP-A- 2000 280 050
- US-A- 5 370 370
- GUPTA D ET AL: "A WATER MODEL STUDY OF THE FLOW ASYMMETRY INSIDE A CONTINUOUS SLAB CASTING MOLD" METALLURGICAL AND MATERIALS TRANSACTIONS B: PROCESS METALLURGY & MATERIALS PROCESSING SCIENCE, TMS, WARRENDALE, PA, US, Bd. 27B, Nr. 5, 1. Oktober 1996 (1996-10-01), Seiten 757-764, XP000632262 ISSN: 1073-5623

## Beschreibung

Die Erfindung betrifft einen Tauchausguss für flüssige Metalle, insbesondere für Stahlwerkstoffe, in Stranggießvorrichtungen, wie bspw. Brammen-Stranggießmaschinen, der in die Stranggießkokille eintaucht und die Schmelze aus einem vorgeordneten Verteilergefäß unter Luftabschluss unter den Gießspiegel der Stranggießkokille leitet, mit einem Schaft, dessen gleichförmiger Innenkanal in einen etwa senkrecht zur Schaftachse verlaufenden Querkanal mit zwei seitlichen Auslassöffnungen mündet und gegenüberliegend zur Mündung eine Umlenkung in gegenläufige, im wesentlichen horizontale Richtungen bildet.

Ein derartiger Tauchausguss ist bekannt (DE 37 09 188; JP 6262302; JP 8057584; JP 200 40 98 127; US 5,370,370). Mit diesen Ausbildungen ist der Nachteil verbunden, dass bei hoher Strömungsgeschwindigkeit und Turbulenzen während der Primärerstarrung der Schmelze ein unruhiger Gießspiegel in der Stranggießkokille auftritt, der zu unregelmäßigen Ausbildungen von Gießmarken am erkalteten Gießstrang führt. Dadurch tritt eine erhöhte Anzahl von Oberflächenfehler auf und die Folge ist ein erhöhter Aufwand an Schleifarbeit.

Aus der DE 24 46 165 A1 ist ein Eintauchausguss für Stahlstranggießanlagen mit einem Gießrohr, das unter dem Gießspiegel liegende seitliche Ausgussöffnungen aufweist bekannt, die mittels eines zusätzlichen Bauteils zu auf den Gießspiegel gerichteten Strömungskanälen verlängerbar sind, wobei das Gießrohr in Höhe und unterhalb des Gießspiegels von einer feuerfesten Hülse mit Boden umschlossen ist, und die Wandstärke der Hülse im Bereich der Ausgussöffnungen gegenüber den zwischen diesen liegenden Bereichen zur Bildung der Strömungskanäle verstärkt ist.

Der Erfindung liegt die Aufgabe zugrunde, zum Zeitpunkt der Primärerstarrung der Schmelze die Strömungsgeschwindigkeit zu vergleichmäßigen und die Turbulenzen am Ort der Primärerstarrung soweit zu vermindern, dass Oberflächenfehler reduziert oder ganz unterbunden werden.

Die gestellte Aufgabe wird erfindungsgemäß dadurch gelöst, dass bei Verwendung für flüssigen, legierten Stahl (sog. Edelstahl) die Mündung an einem horizontal verlaufenden Verteilerkanal mit einem Ovalquerschnitt liegt und dass gegenüberliegend zur Mündung der Ovalquerschnitt eine zur Schaftachse ausgerichtete Symmetrierungs-Kalotte bildet, deren symmetrische Bodenwölbung jeweils nach außen in einen geraden, nach oben gerichteten Verlauf unter Winkeln zwischen 45° bis 30° zur Horizontalen übergeht. Der Vorteil ist eine Teil-Vernichtung von Strömungsenergie der Schmelze bereits im Tauchausguss. In der Schmelze werden dadurch weniger Turbulenzen erzeugt, wodurch sich ein ruhigerer Gießspiegel einstellt. Die positive Folge sind weniger Oberflächenfehler und deshalb weniger Schleifarbeit. Die Einhaltung und / oder Auswahl (Abgleich) der Winkel kann wesentlich zur genauen hälftigen Teilung des Schmelzenstromes beitragen.

Eine Ausgestaltung sieht vor, dass der Ovalquerschnitt aus zwei senkrecht beabstandeten Halbkreisen mit Verbindungstangenten gebildet ist. Die Herstellbarkeit wird dadurch vereinfacht, wobei allerdings auch eine elliptische Ausbildung mit in Betracht zu ziehen ist.

Zur Beruhigung der Schmelze während des Einströmens können schon innerhalb des Schaftes Maßnahmen dahingehend getroffen werden, dass der Querschnitt des Schaftes mit dem Innenkanal innen und / oder außen zylindrisch rund oder oval (elliptisch) ausgeführt ist.

Weitere Maßnahmen zusätzlich oder separat können darin bestehen, dass der Innenkanal in seiner Oberfläche und seiner Länge bis zur Mündung auf eine Anlauflänge der Strömung bis zur Beruhigung von Turbulenzen abgestimmt ist. Die konkreten Mittel können als Führungsrippen oder als Führungskanäle ausgebildet sein.

Eine Beseitigung von Turbulenzen wird ferner durch die Maßnahme unterstützt, dass die Anlauflänge der Strömung im Innenkanal etwa dem 8- bis 10fachen des Außendurchmessers des Schaftes entspricht. Daraus ergibt sich auch eine vorteilhafte Baulänge als Abstand zur Einsicht zwischen Stranggießkokille und Verteilergefäß.

In der Zeichnung ist ein Ausführungsbeispiel der Erfindung dargestellt und nachfolgend näher erläutert.

Es zeigen:
- Fig. 1: einen axialen Schnitt durch einen Tauchausguss für Edelstahl,
- Fig. 2: eine Seitenansicht gegen die seitliche Auslassöffnung und
- Fig. 3: einen Schnitt durch den Querkanal in vergrößertem Maßstab.

Der Tauchausguss 1 (Fig. 1) ist für flüssige Metalle, insbesondere für legierte Stahlwerkstoffe, sog. Edelstähle, in Stranggießvorrichtungen wie bspw. Brammen-Stranggießmaschinen, vorgesehen. Dazu taucht der Tauchausguss 1 in die Stranggießkokille bis unter den geregelten Gießspiegel ein und bildet zwischen einem der Stranggießkokille vorgeordneten Verteilergefäß und der Stranggießkokille eine Schmelzeneinleitung unter Luftabschluss. Der Tauchausguss 1 weist einen Schaft 2, dessen gleichförmiger Innenkanal 3 in einen etwa senkrecht zur Schaftachse 2a verlaufenden Querkanal 4 mündet. Für die Schmelze sind im Querkanal 4 zumindest zwei seitliche Auslassöffnungen 4a und 4b vorgesehen, so dass gegenüberliegend zur Mündung 5 eine Umlenkung 6 in gegenläufige horizontale Richtungen 7 gebildet wird.

Für das Vergießen von empfindlichen Edelstahlgüten ist für die Verwendung des Tauchausgusses 1 die Mündung 5 an einen horizontal verlaufenden Verteilerkanal 8 mit einem Ovalquerschnitt 9 gelegt. Gegenüberliegend zur Mündung 5 bildet der Ovalquerschnitt 9 eine zur Schaftachse 2a ausgerichtete Symmetrierungs-Kalotte 10, deren symmetrische Bodenwölbung 11 jeweils nach außen in einen geraden, nach oben gerichteten Verlauf 12 unter Winkeln a zwischen 45° bis 30° zur Horizontalen übergeht.

Der Ovalquerschnitt 9 (Fig. 2) ist aus zwei senkrecht beabstandeten Halbkreisen 13 gebildet, die seitlich durch Verbindungstangenten 13a begrenzt sind.

Der Schaft 2 kann in seinem Querschnitt am Innenkanal 3 innen und / oder außen zylindrisch rund oder oval ausgeführt sein. Dabei ist auch ein elliptischer Querschnitt in Betracht zu ziehen.

Gemäß Fig. 3 ist die Mündung 5 größer gezeichnet, um die Strömungsverläufe weitergehend darzustellen. Dabei ist die Bodenwölbung 11 genau symmetrisch zur Schaftachse 2a eingestellt. Die Bodenwölbung 11 bewirkt einen absolut gleichen Verteilerkanal 8 nach links und rechts. Dabei kommt es zu einer beidseitig hälftigen Umlenkung 6 der Schmelzenströmung, die durch die Ausbildung des Schaftes 2 bei von Turbulenzen freier Strömung ermöglicht wird. Diese Wirkung übt im wesentlichen die Symmetrierungs-Kalotte 10 aus, wobei die Bodenwölbung 11 durch einen folgenden geraden Verlauf 12 unter den Winkeln α einen bestehenden weiteren Teil an Strömungsenergie verbraucht, so dass die Schmelzenströmung ohne Turbulenzen in die Stranggießkokille freigegeben wird.

An der Mündung 5 können Turbulenzen und hohe Strömungsenergien schon dadurch abgebaut werden, wenn der Innenkanal 3 in seiner Oberfläche und seiner Länge bis zur Mündung 5 auf eine Anlauflänge 14 der Strömung bis zur Beruhigung von Turbulenzen abgestimmt ist. Dabei kann diese Anlauflänge 14 der Strömung im Innenkanal 3 etwa dem 8- bis 10fachen des Außendurchmessers des Schaftes 2 entsprechend angesetzt werden.

### Bezugszeichenliste

- 1: Tauchausguss
- 2: Schaft
- 2a: Schaftachse
- 3: Innenkanal
- 4: Querkanal
- 4a: seitliche Auslassöffnung
- 4b: seitliche Auslassöffnung
- 5: Mündung
- 6: Umlenkungen
- 7: gegenläufige horizontale Richtungen
- 8: Verteilerkanal
- 9: Ovalquerschnitt
- 10: Symmetrierungs-Kalotte
- 11.: Bodenwölbung
- 12: gerader Verlauf
- 13: Winkel
- 14: Halbkreis
- 13a: Verbindungstangente
- 14: Anlauflänge einer beruhigten Strömung

## Patentansprüche

1. Tauchausguss (1) zum Eintauchen in eine Stranggießkokille und zum Leiten einer Schmelze aus einem vorgeordneten Verteilergefäß unter Luftabschluss unter den Gießspiegel der Stranggießkokille, aufweisend:
einen Querkanal (4) mit ovalförmigem Querschnitt und mit zwei seitlichen Auslassöffnungen (4a, 4b); und
einen Schaft (2), dessen gleichförmiger Innenkanal (3) mit seiner Mündung (5) in den Querkanal (4) mündet;
wobei der Querkanal (4) eine der Mündung (5) gegenüberliegend und zur Schaftachse (2a) ausgerichtete Bodenwölbung (11) aufweist,
**dadurch gekennzeichnet,**
**dass** der Querkanal (4) horizontal, in etwa senkrecht zur Schaftachse (2a) verlaufend, ausgebildet ist; und
**dass** die Bodenwölbung (11) in Form einer symmetrischen Kalotte (10) ausgebildet ist, welche mit einem jeweils nach außen und nach oben gerichteten geraden Verlauf (12) unter einem Winkel (α) zwischen 45° bis 30° zur Horizontalen in den Querkanal (4) übergeht.

2. Tauchausguss nach Anspruch 1,
**dadurch gekennzeichnet,**
**dass** der Ovalquerschnitt (9) aus zwei senkrecht beabstandeten Halbkreisen (13) mit Verbindungstangenten (13a) gebildet ist.

3. Tauchausguss nach einem der Ansprüche 1 und 2,
**dadurch gekennzeichnet,**
**dass** der Querschnitt des Schaftes (2) mit dem Innenkanal (3) innen und / oder außen zylindrisch rund oder oval ausgeführt ist.

4. Tauchausguss nach einem der Ansprüche 1 bis 3,
**dadurch gekennzeichnet,**
**dass** der Innenkanal (3) in seiner Oberfläche und seiner Länge bis zur Mündung (5) auf eine Anlauflänge der Strömung bis zur Beruhigung von Turbulenzen abgestimmt ist.

5. Tauchausguss nach Anspruch 4,
**dadurch gekennzeichnet,**
**dass** die Anlauflänge der Strömung im Innenkanal (3) etwa dem 8- bis 10-fachen des Außendurchmessers des Schaftes (2) entspricht.

## Claims

1. Submerged nozzle (1) for immersion in a continuous casting mould and for conducting a melt from an upstream distributor vessel, with exclusion of air, below the casting level of the continuous casting mould, comprising:
a transverse channel (4) with oval cross-section and with two lateral outlet openings (4a, 4b); and
a shaft (2), the uniform inner channel (3) of which opens by the mouth (5) thereof into the transverse channel (4);
wherein the transverse channel (4) has a base convexity (11) opposite the mouth (5) and oriented towards the shaft axis (2a),
**characterised in that**
the transverse channel (4) is formed to be horizontal and to extent substantially perpendicularly to the shaft axis (2a); and
the base convexity (11) is formed in the shape of a symmetrical spherical cap (10) which goes over into the transverse channel (4) by a respective outwardly and upwardly directed straight course (12) at an angle (α) between 45° and 30° to the horizontal.

2. Submerged nozzle according to claim 1, **characterised in that** the oval cross-section (9) is formed from two vertically spaced semicircles (13) with connecting tangents (13a).

3. Submerged nozzle according to one of claims 1 and 2, **characterised in that** the cross-section of the shaft (2) with the inner channel (3) is formed internally and/or externally to be cylindrically round or oval.

4. Submerged nozzle according to any one claims 1 to 3, **characterised in that** the inner channel (3) is matched in its surface and its length up to the mouth (5) to a starting length of the flow until calming of turbulence.

5. Submerged nozzle according to claim 4, **characterised in that** starting length of the flow in the inner channel (3) corresponds with approximately 8 to 10 times the outer diameter of the shaft (2).

## Revendications

1. Busette immergée (1) destinée à être immergée dans une lingotière de coulée continue et à diriger une masse en fusion d'un récipient distributeur monté en amont à l'abri de l'air sous le niveau de coulée de la lingotière de coulée continue, comportant :
un canal transversal (4) de section transversale ovale et avec deux orifices de sortie latéraux (4a, 4b) ; et
une tige (2), dont le canal intérieur (3) uniforme débouche par son embouchure (5) dans le canal transversal (4) ;
le canal transversal (4) comportant une cambrure de fond (11) opposée à l'embouchure (5) et orientée vers l'axe de la tige (2a) **caractérisée en ce que**, le canal transversal (4) est conçu à l'horizontale, approximativement à la perpendiculaire de l'axe de la tige (2a) et ;
la cambrure de fond (11) est conçue sous la forme d'une calotte symétrique (10) laquelle avec un tracé rectiligne respectivement dirigé vers l'extérieur et
vers le haut (12) passe dans le canal transversal (4) sous un angle (α) compris entre 45° et 30° par rapport à l'horizontale.

2. Busette immergée selon la revendication 1, **caractérisée en ce que**, la section transversale ovale (9) est formée de deux demi cercles écartés à la verticale (13) avec des tangentes de liaison (13a).

3. Busette immergée selon l'une quelconque des revendications 1 et 2,
**caractérisé en ce que** , la section transversale de la tige (2) avec le canal intérieur (3) est réalisée à l'intérieur et/ou à l'extérieur sous forme cylindrique ronde ou ovale.

4. Busette immergée selon l'une quelconque des revendications 1 à 3,
**caractérisée en ce que**, le canal intérieur (3) est adapté par sa surface et sa longueur jusqu'à l'embouchure (5) à une longueur de démarrage de l'écoulement, pour calmer des turbulences.

5. Busette immergée selon la revendication 4,
**caractérisée en ce que**,
la longueur de démarrage de l'écoulement dans le canal intérieur (3) correspond à environ de 8 à 10 fois le diamètre extérieur de la tige (2).
